# EUROPÄISCHE PATENTSCHRIFT

(11) **EP 3 321 209 B1**
(45) Veröffentlichungstag und Bekanntmachung des Hinweises auf die Patenterteilung: **26.02.2020**
(21) Anmeldenummer: 17020452.3
(22) Anmeldetag: 03.10.2017
(51) Int. Cl.: B65D 81/107, B65D 81/02, B65D 85/68

(54) **FORMELASTISCHER AUFLAGEKÖRPER**
ELASTIC SUPPORT BODY
CORPS D'APPUI FORMÉ DE FAÇON ÉLASTIQUE

(30) Priorität: 22.10.2016 DE 102016012636
(43) Veröffentlichungstag der Anmeldung: 16.05.2018
(73) Patentinhaber: Hergeth, Willibald, 92334 Berching (DE)
(72) Erfinder: Hergeth, Willibald, 92334 Berching (DE)
(74) Vertreter: Blum, Heike

(56) Entgegenhaltungen:
- DE-A1-102011 016 752
- GB-A- 1 133 198
- JP-A- 2009 196 691

## Beschreibung

Die Erfindung betrifft einen formelastischen Auflagekörper zur Aufnahme von Ladegut in einem Behälter.

Beim Transport und bei der Lagerung von Maschinenbauteilen und anderen festen Gütern in Behältnissen, wie z. B. auf Paletten, ist es häufig erforderlich, diese Bauteile auf dem Boden oder an Haltevorrichtungen der Behältnisse sicher festzulegen, um das wertvolle Transportgut vor Beschädigung zu schützen. Insbesondere ist darauf zu achten, dass beim Kontakt mit den Haltevorrichtungen beim Be- und Entladen aber auch bei Erschütterungen des Behältnisses, wie sie beim Transport auftreten können, keine Beschädigungen eintreten. Dabei sind selbst kleine Kratzer oder andere Beeinträchtigungen der Oberfläche des Transportgutes zu vermeiden.

Für empfindliche und hochwertige Maschinenbauteile werden daher häufig speziell auf das einzelne Bauteil zugeschnittene Behälter mit definierten Festlegungsmitteln zur Sicherung gefertigt, wie sie beispielsweise aus der US 4,735,310 bekannt sind. Meist handelt es sich hierbei um aufwendige Konstruktionen mit Metallbeschlägen.

Einen anderen Weg beschreitet eine aus der DE 41 35 228 C bekannte Lösung. Dort wird ein kegelförmiger Auflagekörper vorgeschlagen, der das Ladegut an dessen kegelförmigen Umfang aufnimmt und festlegt. Die elastische Ausführung des Auflagekörpers erlaubt eine schonende Fixierung stoßempfindlicher Ladegüter. Als besonders vorteilhaft erweist sich hierbei die Verwendung eines Elastomers als Werkstoff für den Auflagekörper, wodurch nicht nur Stöße gedämpft werden sondern die Auflagefläche des Ladegutes vor Kratzern u.ä. Oberflächenbeschädigungen geschützt wird.

Eine weitere Aufnahme- und Fixiereinrichtung Aufnahme und von Transportgut ist in der DE 10 2011 016 752 A1 veröffentlicht. Hierbei weist die Aufnahme- und Fixiereinrichtung einen Abschnitt zum Aufnehmen des Gegenstandes auf, der teilweise aus einem nachgiebigen, konturumfassenden, formadaptiven und schlagdämpfenden Material besteht. Um das Einsinken des Transportgutes in die Aufnahme- und Fixiereinrichtung zu begrenzen, sind Bereiche unterschiedlicher Härte oder Dichte vorgesehen.

Eine schonende Fixierung des Ladegutes durch einen weitgehend elastischen Auflagekörper stellt häufig einen Zielkonflikt mit den Anforderungen an die rohen Einsatzbedingungen und an eine robuste Anbindung des Auflagekörpers an den Behälter dar.

Hiervon ausgehend ist es die Aufgabe der Erfindung einen gattungsgemäßen Auflagekörper anzugeben, der einerseits eine ladegutschonende und konturnahe Aufnahme gestattet und andererseits eine robuste Festlegung des Auflagekörpers in einem Behälter ermöglicht wird.

Die Aufgabe wird durch einen erfindungsgemäßen Auflagekörper nach den Merkmalen des Anspruches 1 gelöst. Vorteilhafte Ausgestaltungen sind den abhängigen Ansprüchen zu entnehmen.

Die wesentlichen Vorteile der Erfindung bestehen darin, dass mit den erfindungsgemäßen Separierung und Zuordnung der Aufgaben in baulich verschiedene Bauteile des Auflagekörpers, nämlich in Deckel und Bodenplatte eine zielkonfliktfreie Gestaltung des Auflagekörpers ermöglicht wird. Der Deckel besteht dabei aus einem Elastomer oder gummielastischen Polymer. Dies ermöglicht eine Anpassung von Deckel und Bodenplatte an steinschlag-, wasser- und kältegefährdeten Einsatzbedingungen, wie dies in den weiteren Merkmalen der Erfindung zum Ausdruck kommt.

Der den Innenraum des Deckels zumindest teilweise ausfüllende Kern besteht ebenfalls aus einem Kunststoff, dessen Shore-Härte jedoch verschieden ist von der des Deckelmaterials. Der Kern verstärkt die Druckfestigkeit des Deckels und sorgt für einen rückstellenden Effekt wenn der Deckel unter Last deformiert und danach wieder entlastet wird. Dieser Effekt unterstützt das konturnahe Anschmiegen des Deckels an die Kontur des Ladegutes und führt hiermit zu einer äußerst materialschonenden Kontaktierung und Lagerung des Ladegutes. Durch entsprechendes Abstimmen der Shore-Härten von Deckel und Kern lässt sich der Effekt entsprechend des Einsatzumfeldes optimieren.

Schließlich ist der Deckel mit der Bodenplatte thermisch verschweißt oder form- oder stoffschlüssig umspritzt und stellt damit eine robuste Verbindung zwischen Deckel und Bodenplatte dar.

Bevorzugte Ausführungen ergeben sich aus den Unteransprüchen.

Zur Erzielung guter Leistung mit einer großen Breite von mechanischen, thermischen, chemischen und elektrischen Eigenschaften empfiehlt sich die Verwendung eines Polymers aus der Gruppe Silikon, elastisches Polyurethan, TPU, Silikongel, Polyurethangel, Latex, Gummi, PVC oder Synthesekautschuk. Für gute Werte bei Reißfestigkeit und Biegewechselfestigkeit sowie für ein großes Betriebstemperaturspektrum wird die Verwendung eines thermoplastischen Polyurethan-Elastomers für den Werkstoff des Deckels und ggfs. auch des Kerns vorgeschlagen.

Bei der Wahl des Werkstoffes der Bodenplatte ist zu beachten, dass diese eine höhere Shorhärte als die des Deckels aufweist. Dadurch lässt sich eine robustere Verbindung zwischen Bodenplatte und einem Behälter, z.B. einer Palette darstellen. Auch hier ist die Verwendung eines Elastomers oder Polymers vorteilhaft. Die Bodenplatte lässt sich wiederum mit üblichen Befestigungsmitteln, wie z.B. Schraub- oder Klemmverbindungen an einen Behälter anbringen.

Was die geometrischen Abmessungen des Auflagekörpers anbelangt, so bietet sich eine Auswahl an verschiedenen Bauhöhen und Längen und Breiten im Rahmen einer überschaubaren Baureihenvariation an, um den unterschiedlichsten Abmessungen des zu erwartenden Ladegutes gerecht zu werden.

Während dem Deckel in seiner Funktion primär die konturnahe und anschmiegende Kontaktierung und Fixierung des Ladegutes zukommt, lässt sich über die Gestaltung des Kerns in seiner Struktur und Werkstoffwahl primär das Verformungsverhalten des Auflagekörpers beeinflussen. Hierzu weist der Kern eine Anzahl von Stegen, die sich zur Übertragung von Druckkräften vom Deckel zur Bodenplatte erstrecken. In weiterer Ausbildung des Kerns sind stabförmige Stegstrukturen wie auch wabenförmige, mit Bohrungen durchzogene Kerne vorteilhaft.

Die Erfindung kann noch besser verstanden werden, wenn Bezug auf die nachfolgenden Figuren genommen wird.

Es zeigen:
- Fig. 1: eine isometrische Ansicht des Auflagekörpers,
- Fig. 2: eine Explosionsansicht des Auflagekörpers mit den Baugruppen Deckel, Kern, Rahmen und Bodenplatte,
- Fig. 3: eine isometrische und transparente Ansicht des Auflagekörpers mit Multi-Stab-Kern,
- Fig. 4: eine isometrische Ansicht des Kerns mit stabförmigen Füßen,
- Fig. 5: eine isometrische und transparente Ansicht des Auflagekörpers mit Steg-Loch-Kern und
- Fig. 6: eine Explosionsansicht des Auflagekörpers mit den Baugruppen Deckel, Kern (Steg-Loch-Kern), und Bodenplatte.

In Fig. 1 ist der komplettierte Auflagekörper 1 mit den Baugruppen Deckel 2, Deckelrand 3 und Bodenplatte 4 gezeigt. Der Deckel 2 weist eine quaderförmige Kontur mit abgerundeten Kanten und einer Deckeloberseite O auf, die mit wellenartig angeordneten, parallel zueinander verlaufenden Rillen 5 versehen ist. Die Rillen 5 sorgen für einen Verzahnungseffekt zwischen Deckel 2 und Ladegut und führt somit zu einer besseren Haftung des Ladegutes, welches auf der Deckeloberseite O zu liegen kommt. Die Gefahr eines Verrutschens des Ladegutes während des Transportes wird somit reduziert.

Der Werkstoff des Deckels 2 besteht aus Elastollan®, einem thermoplastischen Polyurethan-Elastomer (TPU). TPU zeichnet sich durch ein gutes Rückstellvermögen, Lichtechtheit und Kälteflexibilität aus. Bevorzugte Härten liegen zwischen 55 Shore A bis 74 Shore A.

Bodenseitig läuft der Deckel 2 in einem flachen, umlaufenden Deckelrand 3 gleichmäßiger Breite b aus. Der Deckelrand 3 wird umfangsseitig von einem umlaufenden Rahmen 6 der Bodenplatte 4 umfasst und ist mit diesem thermisch verschweißt.

In Fig.2 sind der innere Aufbau und die Komponenten des Auflagekörpers 1 in einer Explosionszeichnung verdeutlicht. Der Deckel 2 mit umlaufenden Deckelrand 3 an seinem bodenseitigen Ende sind in einem einstückigen Spritzgussteil hergestellt.

Der hohle, quaderförmige Innenraum des Deckels 2 nimmt den in Fig. 1 nicht sichtbaren Kern 7 auf. Dieser setzt sich, wie weiter in Fig. 4 gezeigt, aus einer rechteckigen Gitterstruktur 8 und einer Vielzahl stabförmiger Füße 9 zusammen. Die äußeren Abmessungen - Breite und Länge - der Gitterstruktur 8 entsprechen im Wesentlichen dem rechteckigen Querschnitt des Innenraumes des Deckels 2. Die Füße 7 ragen senkrecht von der Ebene der Gitterstruktur 8 auf und fußen jeweils auf den Kreuzungen 10 der Gitterstruktur 8. Das freie Ende der Füße 9 ragt in Richtung der Bodenplatte 4, sodass, wie in Fig. 3 dargestellt, im komplettierten Zustand des Auflagekörpers 1 die Gitterstruktur 8 auf der Deckelinnenseite zum Liegen kommt, während die freien Ende der Füße 9 auf der Bodenplatte 4 deckelseitig aufsitzen. Hierzu weist die Bodenplatte 4 deckelseitig angeformte, schachbrettartig angeordnete, ringförmige Erhebungen 11 auf. In den kreisrunden Vertiefungen 12 der Erhebungen 11 ragt jeweils das freie Ende der Füße 9 und stützt sich darin ab.

Die Verformbarkeit der Füße 9 bestimmt somit maßgeblich das Verformungsverhalten des Kernes 7 und somit des den Kern 7 umschließenden Deckels 2 bei Druckbelastung, welche sich durch das aufliegende Ladegut ergibt.

Der Rahmen 6 weist einen L-förmigen Profil-Querschnitt auf und umfasst den umlaufenden Deckelrand 3 und den Rand 13 den Bodenplatte 4. Durch thermische Verschweißung von Deckelrand 3 mit Rahmen 6 und Rand 13 ergibt sich eine unlösbare, robuste Verbindung des Deckels 2 mit Rahmen 6 und Bodenplatte 4.

Eine weitere Ausführungsform des Kerns 7 ist in den Fig. 5 und 6 gezeigt. Der Kern 7 wird hier von einem quaderförmigen Block gebildet, der ebenfalls den Innenraum des Deckels 2 von dessen Deckelinnenseite bis zur Bodenplatte 4 weitgehend ausfüllt. Der Kern 7 ist von Reihen zylindrischer Bohrungen 14 durchsetzt, wobei die Bohrungen mit ihrer Achse vertikal zur Bodenplatte 4 ausgerichtet sind. Die Reihen der Bohrungen 14 sind mit Versatz zueinander angeordnet, sodass die Variation der Wandstärken im Kern 7 zwischen den Bohrungen 14 minimiert wird.

Auch hier lässt sich über eine Variation der Bohrungsdurchmesser und Anzahl der Bohrungen 14 das Verformungsverhalten des Kerns 7 adaptieren. Eine weitere Variation des Verformungsparameters bestimmt sich durch die Wahl des Kernmaterials. Vorliegend handelt es sich um einen Kunststoff, dessen Shore-Härte vom Deckelmaterial verschieden ist.

Die Bodenplatte 4 weist entsprechend den Bohrungen 14 angeordnete, flache zylindrische Erhebungen 11 auf, die jeweils zur Fixierung des Kerns 7 auf der Bodenplatte 4 in die Bohrungen 14 hineinragen.

### Bezugszeichenliste

- 1: Auflagekörper
- 2: Deckel
- 3: Deckelrand
- 4: Bodenplatte
- 5: Rillen
- 6: Rahmen
- 7: Kern
- 8: Gitterstruktur
- 9: Fuß
- 10: Kreuzung
- 11: Erhebung
- 12: Vertiefung
- 13: Rand
- 14: Bohrung

## Patentansprüche

1. Formelastischer Auflagekörper (1) zur Aufnahme von Ladegut in einem Behälter, bestehend aus einem ladegutseitigen, becherförmigen Deckel (2), einem Kern (7), welcher das Innere des Deckels (2) zumindest teilweise ausfüllt, und einer Bodenplatte (4), welche den Deckel (2) mit Kern (7) verschließt, wobei
• der Deckel (2) aus einem Elastomer oder gummielastischen Polymer besteht,
• der Kern (7) aus einem Kunststoff besteht, dessen Shore-Härte verschieden ist von der des Deckelmaterials und die Druckfestigkeit des Deckels (2) verstärkt und
• der Deckel (2) mit der Bodenplatte (4) thermisch verschweißt oder form- oder stoffschlüssig umspritzt ist.

2. Auflagekörper nach Anspruch 1, **dadurch gekennzeichnet, dass** das Polymer ein Silikon, elastisches Polyurethan, TPU, Silikongel, Polyurethangel, Latex, Gummi, PVC oder Synthesekautschuk ist.

3. Auflagekörper nach Anspruch 1, **dadurch gekennzeichnet, dass** das Elastomer ein thermoplastisches Polyurethan-Elastomer ist.

4. Auflagekörper nach einem der vorhergehenden Ansprüche, **dadurch gekennzeichnet, dass** die Shore-Härte des Deckels (2) zwischen 55 Shore A und 74 Shore A liegt.

5. Auflagekörper nach einem der vorhergehenden Ansprüche, **dadurch gekennzeichnet, dass** die Bodenplatte (4) aus einem Elastomer oder Polymer besteht.

6. Auflagekörper nach einem der vorhergehenden Ansprüche, **dadurch gekennzeichnet, dass** die Shore-Härte des Deckels (2) geringer ist als die der Bodenplatte (4).

7. Auflagekörper nach einem der vorhergehenden Ansprüche, **dadurch gekennzeichnet, dass** der Deckel (2) zur Aufnahme des Ladeguts zumindest teilflächig Vertiefungen (12') und/oder Erhebungen (11') aufweist.

8. Auflagekörper nach einem der vorhergehenden Ansprüche, **dadurch gekennzeichnet, dass** der Deckel (2) einen quader- oder würfelförmigen Umriss aufweist.

9. Auflagekörper nach einem der vorhergehenden Ansprüche, **dadurch gekennzeichnet, dass** der Deckel (2) mit einem Hohlraum zur Aufnahme des Kerns (7) versehen ist.

10. Auflagekörper nach einem der vorhergehenden Ansprüche, **dadurch gekennzeichnet, dass** der Deckel (2) einen umlaufenden Deckelrand (3) aufweist, der auf der Bodenplatte (4) flächig aufliegt.

11. Auflagekörper nach einem der vorhergehenden Ansprüche, **dadurch gekennzeichnet, dass** die Bodenplatte (4) Vertiefungen (12) und / oder Erhebungen (11) aufweist, die mit entsprechenden Erhebungen bzw. Vertiefungen seitens des Kerns (7) ineinandergreifen.

12. Auflagekörper nach einem der vorhergehenden Ansprüche, **dadurch gekennzeichnet, dass** der Kern (7) eine Anzahl von stabförmigen Füßen (9) aufweist, die sich zur Übertragung von Druckkräften vom Deckel (2) zur Bodenplatte (4) erstrecken.

13. Auflagekörper nach einem der vorhergehenden Ansprüche, **dadurch gekennzeichnet, dass** der Kern (7) mit dem Deckel (2) stoffschlüssig verbunden ist.

14. Auflagekörper nach einem der vorhergehenden Ansprüche, **dadurch gekennzeichnet, dass** die Bodenplatte (4) und / oder der Kern (7) aus einem Elastomer oder gummielastischen Polymer besteht.

## Claims

1. Resilient support body (1) for receiving a load in a container, consisting of a load-side, tub-shaped cover (2), a core (7) which at least partially fills the interior of the cover (2), and a base plate (4) which closes the cover (2) together with the core (7), wherein
• the cover (2) consists of an elastomer or rubber-elastic polymer,
• the core (7) is made of a plastics material of which the Shore hardness is different from that of the cover material, and increases the compressive strength of the cover (2) and
• the cover (2) is thermally welded to the base plate (4) or is molded therearound in a form-fitting or integrally bonded manner,

2. Support body according to claim 1, **characterized in that** the polymer is a silicone, elastic polyurethane, TPU, silicone gel, polyurethane gel, latex, rubber, PVC or synthetic rubber.

3. Support body according to claim 1, **characterized in that** the elastomer is a thermoplastic polyurethane elastomer.

4. Support body according to any of the preceding claims, **characterized in that** the Shore hardness of the cover (2) is between 55 Shore A and 74 Shore A.

5. Support body according to any of the preceding claims, **characterized in that** the base plate (4) consists of an elastomer or polymer.

6. Support body according to any of the preceding claims, **characterized in that** the Shore hardness of the cover (2) is lower than that of the base plate (4).

7. Support body according to any of the preceding claims, **characterized in that** the cover (2) for receiving the load comprises depressions (12') and/or elevations (11') over at least part of its surface,

8. Support body according to any of the preceding claims, **characterized in that** the cover (2) has a cuboid or cube-shaped outline.

9. Support body according to any of the preceding claims, **characterized in that** the cover (2) is provided with a cavity for receiving the core (7).

10. Support body according to any of the preceding claims, **characterized in that** the cover (2) has a peripheral cover edge (3) which rests flat on the base plate (4).

11. Support body according to any of the preceding claims, **characterized in that** the base plate (4) comprises depressions (12) and/or elevations (11) which interlock with corresponding elevations or depressions on the core (7).

12. Support body according to any of the preceding claims, **characterized in that** the core (7) comprises a number of rod-shaped feet (9) which extend from the cover (2) to the base plate (4) in order to transmit compressive forces.

13. Support body according to any of the preceding claims, **characterized in that** the core (7) is integrally bonded to the cover (2).

14. Support body according to any of the preceding claims, **characterized in that** the base plate (4) and/or the core (7) consists of an elastomer or rubber-elastic polymer.

## Revendications

1. Corps d'appui (1) élastique pour recevoir un chargement dans un conteneur, comprenant un couvercle (2) en forme de godet du côté des marchandises, un noyau (7) qui remplit au moins partiellement l'intérieur du couvercle (2), et une plaque de base (4) qui ferme le couvercle (2) avec un noyau (7), dans lequel
• le couvercle (2) est constitué d'un élastomère ou d'un polymère élastomère,
• le noyau (7) est constitué d'une matière plastique dont la dureté Shore est différente de celle du matériau du couvercle et qui renforce la résistance à la compression du couvercle (2), et
• le couvercle (2) est soudé thermiquement à la plaque de base (4) ou est surmoulé par emboîtement ou par verrouillage de matériau.

2. Corps d'appui selon la revendication 1, **caractérisé en ce que** le polymère est un silicone, un polyuréthane élastique, un TPU, un gel de silicone, un gel de polyuréthane, un latex, un caoutchouc, un PVC ou un caoutchouc synthétique.

3. Corps d'appui selon la revendication 1, **caractérisé en ce que** l'élastomère est un élastomère de polyuréthane thermoplastique,

4. Corps d'appui selon l'une quelconque des revendications précédentes, **caractérisé en ce que** la dureté Shore du couvercle (2) est comprise entre 55 Shore A et 74 Shore A.

5. Corps d'appui selon l'une quelconque des revendications précédentes, **caractérisé en ce que** la plaque de base (4) est constituée d'un élastomère ou d'un polymère.

6. Corps d'appui selon l'une quelconque des revendications précédentes, **caractérisé en ce que** la dureté Shore du couvercle (2) est inférieure à celle de la plaque de base (4).

7. Corps d'appui selon l'une quelconque des revendications précédentes, **caractérisé en ce que** le couvercle (2) présente au moins partiellement des creux (12') et/ou des saillies (11') pour recevoir la charge.

8. Corps d'appui selon l'une quelconque des revendications précédentes, **caractérisé en ce que** le couvercle (2) a un contour cubique ou en forme de cube.

9. Corps d'appui selon l'une quelconque des revendications précédentes, **caractérisé en ce que** le couvercle (2) est muni d'une cavité pour recevoir le noyau (7).

10. Corps d'appui selon l'une quelconque des revendications précédentes, **caractérisé en ce que** le couvercle (2) présente un bord de couvercle circonférentiel (3) qui repose à plat sur la plaque de base (4).

11. Corps d'appui selon l'une quelconque des revendications précédentes, **caractérisé en ce que** la plaque de base (4) présente des creux (12) et/ou des saillies (11) qui s'engagent avec des saillies ou des creux correspondants sur la partie du noyau (7).

12. Corps d'appui selon l'une quelconque des revendications précédentes, **caractérisé en ce que** le noyau (7) présente un certain nombre de pieds en forme de tige (9) s'étendant du couvercle (2) à la plaque de base (4) pour transmettre des forces de compression.

13. Corps d'appui selon l'une quelconque des revendications précédentes, **caractérisé en ce que** le noyau (7) est relié au couvercle (2) de manière à ce que le matériau soit verrouillé.

14. Corps d'appui selon l'une quelconque des revendications précédentes, **caractérisé en ce que** la plaque de base (4) et/ou le noyau (7) est constitué d'un élastomère ou d'un polymère élastique en caoutchouc.
